# EUROPÄISCHE PATENTSCHRIFT

(11) **EP 2 886 688 B1**
(45) Veröffentlichungstag und Bekanntmachung des Hinweises auf die Patenterteilung: **24.04.2019**
(21) Anmeldenummer: 14195932.0
(22) Anmeldetag: 02.12.2014
(51) Int. Cl.: D01H 5/72

(54) **Einsatz und Spinnmaschine**
Insert and spinning machine
Empiècement et métier à filer

(30) Priorität: 03.12.2013 DE 102013113406
(43) Veröffentlichungstag der Anmeldung: 24.06.2015
(73) Patentinhaber: MASCHINENFABRIK RIETER AG, 8406 Winterthur (CH)
(72) Erfinder: Stahlecker, Gerd, 73054 Eislingen/Fils (DE); Blankenhorn, Peter, 89547 Gerstetten (DE); Lehner, Wolfgang, 73054 Eislingen (DE); Urmetzer, Stefan, 73312 Geislingen (DE); Muza, Paul, 24321 Lutjenburg (DE)
(74) Vertreter: Bergmeier, Werner

(56) Entgegenhaltungen:
- DE-A1- 10 110 296
- DE-A1- 10 252 777
- DE-A1- 19 922 861
- DE-A1-102005 027 189

## Beschreibung

Die vorliegende Erfindung betrifft ein Verfahren zum Spinnen eines Fadens auf einer Spinnmaschine, eine entsprechende Spinnmaschine mit einer Vielzahl nebeneinander angeordneter Spinnstellen, die jeweils ein Streckwerk mit einem Ausgangswalzenpaar sowie eine dem Streckwerk nachfolgende, einen verstreckten Faserverband verdichtende Verdichtungszone aufweisen, die ein umlaufendes luftdurchlässiges Transportband enthält, das auf einer mit einem Saugschlitz versehenen und an einem Saugrohr angeordneten Gleitfläche geführt ist und das den Faserverband über eine die Verdichtungszone begrenzende Klemmstelle bis zu einem Ablösepunkt transportiert sowie einen Einsatz zur Anordnung an einem Saugrohr einer Spinnstelle in einer solchen Spinnmaschine.

Beim Ringspinnen erweist es sich als vorteilhaft, wenn die aus dem Streckwerk auslaufenden Fasern noch etwas über den Ausgangszylinder laufen. Damit werden die Fasern im Bereich des Spinndreiecks durch den Ausgangszylinder unterstützt. Die Fadenspannungsspitzen werden gedämpft und erreichen das Spinndreieck in abgemilderter Form. So kann die Stabilität des Spinnprozesses mit der richtigen Umschlingungslänge der Fasern optimiert werden.

Laufen die Faser zu lange über den Ausgangszylinder, gelangt zu wenig Drehung in das Spinndreieck. Gibt es eine zu geringe Umschlingungslänge, dann gelangen die Fadenspannungsspitzen direkt in das Spinndreieck, das heißt in einen Bereich wo die Garnfestigkeit noch sehr gering ist.

Bei den konventionellen Ringspinnmaschinen wird eine optimale Faserumschlingung am Ausgangszylinder erreicht, indem das Streckwerk zum Ringmittelpunkt entsprechend positioniert und zur Spindel entsprechend geneigt wird.

Eine optimale Faserumschlingung hängt von der Länge des sich einstellenden Spinndreiecks ab. Bei den konventionellen Maschinen musste deshalb für den ganzen Garnnummernbereich und für sämtliche Fasermaterialien ein Kompromiss gefunden werden, das dann seinen Niederschlag in der Fadengeometrie der Ringspinnmaschine gefunden hat.

Beim Kompaktspinnen ist das Spinndreieck wesentlich kleiner. Eine optimale Spinngeometrie für das Kompaktspinnen weicht deshalb von der für das konventionelle Spinnen optimierten Spinngeometrie ab. Beim Kompaktspinnen mit einem Transportband läuft der Faserstrang nach der Verdichtungszone nicht über den Ausgangszylinder, sondern über ein Saugrohr. Aus der Neigung des Streckwerks bzw. des Saugrohres und deren Positionierung zur Ringmitte sowie deren Kontur resultiert eine bestimmte Strecke, entlang derer sich der Faserstrang auf dem Transportband, das auf dem Saugrohr läuft, befindet.

Aufgabe der vorliegenden Erfindung ist es somit eine möglichst für den ganzen Bandnummernbereich und für alle auf der Spinnmaschine zu verspinnenden Fasermaterialien eine möglichst optimale Faserumschlingung mit einer auf das Fasermaterial und den Garnnummernbereich abgestimmten Spinngeometrie zu schaffen.

Die Aufgabe wird gelöst mit einem Verfahren, einem Einsatz für eine Spinnmaschine sowie einer entsprechenden Spinnmaschine gemäß den unabhängigen Ansprüchen.

Die Erfindung betrifft unter anderem einen erfindungsgemäßen Einsatz, welcher zur Anordnung an einem Saugrohr einer Spinnstelle vorgesehen ist. Die entsprechende Spinnstelle weist jeweils ein Streckwerk mit einem Ausgangswalzenpaar sowie eine dem Streckwerk nachfolgende, einen verstreckten Faserverband verdichtende Verdichtungszone auf, die ein umlaufendes, luftdurchlässiges Transportband enthält. Das Transportband ist auf einer mit einem Saugschlitz versehenen und an dem Saugrohr angeordneten Gleitfläche sowie über den Einsatz geführt. Das Transportband transportiert den Faserverband über eine die Verdichtungszone begrenzende Klemmstelle bis zu einem Ablösepunkt. Der Einsatz wird erfindungsgemäß an dem Ablösepunkt vorgesehen. Der Einsatz ist derart gestaltet, dass er den Ablösepunkt festlegt und sich ein Abstand des Ablösepunktes von der Klemmstelle ergibt, welcher durch das zu verspinnende Spinnmaterial und oder die zu spinnende Garnnummer vorbestimmt ist.

Der erfindungsgemäße Einsatz wird zu einem Spinnmittel der Spinnmaschine. Je nach der zu spinnenden Garnnummer oder entsprechend eines bestimmten Fasermaterials, welches an der Spinnmaschine versponnen werden soll, wird ein bestimmter Einsatz verwendet, welcher den Abstand zwischen der Klemmstelle und den Ablösepunkt für den Faserverband festgelegt. Es können mit dem Einsatz auch verschiedene Krümmungen bzw. Formen erzielt werden, welche eine mehr oder weniger starke Abstützung des Faserverbandes nach der Klemmlinie bewirken oder ein allmähliches Ablösen des Faserverbandes von dem Transportband oder auch ein abruptes Ablösen bewirkt. Je nach Spinnergebnis, welches erzielt werden soll, kann ein entsprechender Einsatz gewählt werden. Bei der richtigen Wahl des Einsatzes ist es insbesondere möglich, dass Fadenbrüche reduziert werden. Dadurch, dass das Spinndreieck stabiler ausgebildet ist, werden Fadenspannungsspitzen gedämpft. Die Umschlingung des Faserverbandes nach der Klemmlinie bis zum Ablösepunkt dämpft diese Fadenspannungsspitzen und bewirkt, dass geringere Fadenbruchzahlen entstehen. So können insbesondere für feinere Garne Einsätze vorgesehen werden, welche eine größere Umschlingung, d.h. einen größeren Abstand zwischen Klemmlinie und Ablösepunkt bewirken, während es bei gröberen Garnen vorteilhafter sein kann, wenn die Umschlingung, d.h. der Abstand zwischen Klemmlinie und Ablösepunkt geringer ist. Erfindungsgemäße Einsätze sind auch deshalb vorteilhaft, weil sie bei einer vorbestimmten Schrägstellung des Streckwerkes, welche bei einer herkömmlichen Anordnung einen vorbestimmten Abstand verursacht, nunmehr ermöglichen, dass der Abstand und damit die Umschlingung des Faserverbandes individuell und zur Erzielung bester Spinnergebnisse eingestellt werden kann. Es ist lediglich erforderlich, dass ein geeigneter Einsatz an der Spinnstelle verwendet wird.

Vorzugsweise ist der Abstand zwischen Klemmstelle und Ablösepunkt zwischen 0 und 30 mm beträgt. Besonders vorteilhaft hat sich herausgestellt, wenn dieser Abstand zwischen 1 und 5 mm beträgt. Wie bereits beschrieben, ist der größerer Abstand hier für feinere Garne vorgesehen, während der kleinere Abstand für gröbere Garne ausreichend ist, da diese gröberen Garnen stabiler sind und Fadenspannungsspitzen leichter überstehen und damit nicht zu einem Fadenbruch führen.

Ein erfindungsgemäßer Einsatz ist schanzenförmig ausgebildet. Hierdurch ist die Verwendung bei beispielsweise bestehenden Saugrohren möglich. Der schanzenförmige Einsatz kann an dem Saugrohr angeordnet werden und entsprechend der Gestaltung der Schanze einen mehr oder weniger großen Abstand zwischen Klemmlinie und Ablösepunkt erzeugen. Dabei bietet es sich an, dass die niedrigere Seite des schanzenförmige Einsatzes im Wesentlichen bündig mit dem Saugrohr ist, während das höhere Ende des Einsatzes über die Kontur des Saugrohres hinausragt und das Transportband umgelenkt und hierdurch den Ablösepunkt für den Faserverband erzeugt.

Weist der Einsatz im Bereich zwischen Klemmlinie und Ablösepunkt eine durch das zu verspinnende Fasermaterial und oder die zu spinnende Garnnummer vorbestimmte Krümmung auf, so kann beispielsweise zwischen einem abrupt wirkenden Ablösepunkt und einem allmählich wirkenden Ablösepunkt oder sogar einer Ablösefläche gewählt werden.

Weist der Einsatz eine Länge quer zur Fasertransportrichtung auf, welche mindestens der Breite des Transportbandes entspricht, wird eine besonders vorteilhafte Unterstützung des Transportbandes erreicht. Der Einsatz bildet somit einen Teil der Lagerfläche des Transportbandes. Dabei kann es ausreichend sein, dass der Einsatz so breit ist, dass er lediglich ein Transportband unterstützt und somit nur einer einzigen Spinnstelle zugeordnet ist. Jede der Spinnstellen weist damit einen eigenen Einsatz auf.

Hat der Einsatz eine Länge quer zur Fasertransportrichtung, welche dem Abstand mehrerer Spinnstellen entspricht, so kann der Einsatz beispielsweise für eine ganze Sektion mit mehreren Spinnstellen eingebaut werden und dient damit der Unterstützung mehrerer Transportbänder.

Besteht der Einsatz aus einem verschleißfesten Material, insbesondere aus Keramik oder aus einem verschleißfesten Kunststoff, so kann der Einsatz auch als ein Armierungseinsatz zusätzlich zu seiner Funktion der Erzeugung eines Ablösepunktes dienen. Er reicht dabei insbesondere von der Klemmlinie bis zum Ablösepunkt. Ein Verschleiß des Einsatzes, welcher durch den Druck der Klemmwalze auf den Faserverband, das Transportband und den Einsatz bzw. das Saugrohr entsteht, wird dabei weitgehend ausgeschlossen bzw. erfordert einen Austausch des Einsatzes erst nach einer relativ langen Zeitspanne.

Vorteilhafterweise ist der Einsatz nicht nur ein Element zum Erzeugen eines Ablösepunktes für den Faserverband, sondern auch ein Umlenkelement des Transportbandes. Damit wird bewirkt, dass das Transportband mehr oder weniger abrupt umgelenkt wird und somit den Ablösepunkt sowie die Stärke der Umschlingung des Transportbandes durch den Faserverband beeinflusst.

Weist der Einsatz Führungswangen zur Führung des Transportbandes auf, so wird sichergestellt, dass ein seitliches verrutschen des Transportbandes verhindert wird. Das Transportband wird hierdurch zuverlässig und vorteilhaft in seiner gewünschten Position gehalten.

Weist der Einsatz eine Klemmeinrichtung zum Auswechseln an dem Saugrohr auf, so ist einen Austausch des Einsatzes sehr einfach möglich. Alternativ kann auch eine andere Art der Befestigung des Einsatzes auf dem Saugrohr vorgesehen sein. So kann dieser beispielsweise auch angeschraubt, geklebt oder anderweitig befestigt werden.

Eine Struktur, welche auf der Oberfläche des Einsatzes, der zum Kontaktieren mit dem Transportband vorgesehen ist, kann das Gleiten des Transportbandes auf dem Einsatz deutlich erleichtern.

Eine erfindungsgemäße Spinnmaschine weist eine Vielzahl nebeneinander angeordneter Spinnstellen auf, mit jeweils einem Streckwerk mit einem Ausgangswalzenpaar sowie einer dem Streckwerk nachfolgenden, einen verstreckten Faserverband verdichtende Verdichtungszone auf. Die Verdichtungszone enthält ein umlaufendes, luftdurchlässiges Transportband, das auf einer mit einem Saugschlitz versehenen und an einem Saugrohr angeordneten Gleitfläche geführt ist. Das Transportband führt den Faserverband über eine die Verdichtungszone begrenzende Klemmstelle bis zu einem Ablösepunkt. Erfindungsgemäß ist die Form der Gleitfläche im Bereich des Ablösepunktes derart gestaltet, dass sich ein Abstand des Ablösepunktes von der Klemmstelle ergibt, welcher durch das zu verspinnende Fasermaterial und/oder die zu spinnende Garnnummer vorbestimmt ist. Die Form der Gleitfläche nach der Klemmstelle bis zum Ablösepunkt ist ausschlaggebend für eine gewisse Abstützung des Faserverbandes, um in dem empfindlichen Spinndreieck Fadenbrüche zu vermeiden, welche beispielsweise durch Fadenspannungsspitzen entstehen könnten. Das Spinndreieck wird hierdurch auf der Gleitfläche bis zum Ablösepunkt abgestützt, die dafür sorgt, dass bei einer entsprechenden Ausgestaltung und Länge auch dünne Garne Spannungsspitzen ertragen können, welche nicht zu einem Fadenbruch führen.

Vorzugsweise beträgt der Abstand zwischen der Klemmlinie und dem Ablösepunkt etwa 0-30 mm, vorzugsweise zwischen 1 und 5 mm. Je nach Garnnummer und Fasermaterial kann dieser Abstand variieren. Tendenziell ist es so, dass feinere Garne einen größeren Abstand benötigen als gröbere Garne. Ein Abstand zwischen 1 und 5 mm wird für die meisten üblicherweise zu verspinnenden Fasermaterialien und Garnnummern am Geeignetsten sein.

Vorzugsweise ist der Ort des Ablösepunktes und/oder die Form der Fläche für den Transport des Faserverbandes zwischen der Klemmlinie und dem Ablösepunkt durch das zu verspinnende Fasermaterial oder die zu spinnende Garnnummer gewählt. Durch eine entsprechende Abstimmung des Ortes des Ablösepunktes oder der Form der Transportfläche kann bewirkt werden, dass die Fadenbrüche deutlich geringer werden.

Die Transport- bzw. Gleitfläche kann durch einen an dem Saugrohr angeordneten Einsatz gebildet sein, welcher den Ablösepunkt und/oder die Form der Gleitfläche festlegt.

Vorteilhafterweise ist der Einsatz derart ausgebildet, dass er an dem Saugrohr pro Spinnstelle oder entlang mehrerer benachbarter Spinnstellen angeordnet ist. Je nach Ausgestaltung des Saugrohres, in welches der Einsatz anzuordnen ist oder nach der Zweckmäßigkeit der Montage ist der Einsatz entsprechend lang ausgestaltet, so dass er nur eine oder mehrere Spinnstellen bezüglich des Ablösepunktes beeinflusst.

Der Einsatz ist auswechselbar an dem Saugrohr angeordnet. Hierdurch ist es einfach möglich, verschiedene Einsätze, je nach Erfordernissen bezüglich des zu spinnende Fasermaterials und/oder der zu spinnenden Garnnummer, zu verwenden.

Ist das Saugrohr und/oder der Einsatz im Bereich des Ablösepunktes schanzenförmig ausgebildet, so kann eine abrupte Ablösung des Faserverbandes von dem Transportband erzielt werden. Alternativ ist es auch möglich die Gleitfläche für den Faserverband bzw. das Transportband entsprechend vorteilhaft zu gestalten.

Weist das Saugrohr und/oder der Einsatz im Bereich zwischen Klemmlinie und Ablösepunkt eine durch die zu spinnende Garnnummer und/oder das zu verspinnende Fasermaterial vorbestimmte Krümmung auf, so kann durch diese Krümmung bzw. den Radius die Art der Umlenkung des Transportbandes und damit der Ablösepunkt sowie die Stützfläche für den Faserverband vorteilhaft beeinflusst werden.

Weitere Vorteile der vorliegenden Erfindung sind in den nachfolgenden Ausführungsbeispielen beschrieben. Es zeigt
- **Figur 1**: eine Seitenansicht eines Teils eines Streckwerks mit einer Verdichtungszone,
- **Figur 2**: eine Seitenansicht eines Ausgangswalzenpaares mit einer Verdichtungszone mit unterschiedlichen Saugrohren (nicht Teil der vorliegenden Erfindung)
- **Figur 3**: eine Seitenansicht eines Ausgangswalzenpaares mit einer Verdichtungszone mit verschiedenen schanzenartigen Einsätzen auf dem Saugrohr,
- **Figur 4a**: eine Seitenansicht eines Ausgangswalzenpaares und einer Verdichtungszone mit einem schanzenartigen Einsatz mit Seitenführung auf einem Saugrohr,
- **Figur 4b**: eine Vorderansicht eines Saugrohres mit einer Klemmwalze und einem schanzenartigen Einsatz gemäß Figur 4a,
- **Figur 5**: eine Seitenansicht eines Ausgangswalzenpaares mit einer Verdichtungseinrichtung mit einem schanzenartigen Einsatz,
- **Figur 6a**: eine Draufsicht auf einen Einsatz,
- **Figur 6b**: eine Seitenansicht des Einsatzes der Figur 6a,
- **Figur 7a**: eine Draufsicht auf einen Einsatz und
- **Figur 7b**: eine Seitenansicht des Einsatzes der Figur 7a.

In Figur 1 ist ein Teil eines Streckwerks 1 mit einem Doppelriemchen 2 und einem Ausgangswalzenpaar 3 dargestellt. Im Anschluss an das Streckwerk 1 ist eine Verdichtungszone 4 angeordnet. Die Verdichtungszone 4 weist eine Klemmwalze 5 sowie ein Saugrohr 6 und ein sich über das Saugrohr 6 bewegendes Transportband 7 auf. Das Transportband 7 ist in der hier dargestellten Ausführung mit einer Walze des Ausgangswalzenpaares 3 oder durch die Klemmwalze 5 angetrieben. Durch das Streckwerk 1 und die Verdichtungszone 4 wird ein Faserverband 8 bewegt. Der Faserverband 8 wird in dem Streckwerk 1 verstreckt und gelangt anschließend in die Verdichtungszone 4, in welcher er mittels eines nicht dargestellten Saugschlitzes in dem Saugrohr 6 auf das Transportband 7 gesaugt und verdichtet wird. Der Faserverband 8 wird an einer Klemmlinie K zwischen der Klemmwalze 5 und dem Saugrohr 6 geklemmt und liegt anschließend entlang eines Abstandes L noch auf dem Transportband 7 bzw. dem Saugrohr 6 auf, bevor es an einem Ablösepunkt A frei zu der nachgeordneten Spinneinheit mit Ring und Spindel gelangt. Die Länge des Spinndreiecks zwischen der Klemmlinie und dem Fasereinbindepunk in dem Garn hängt unter anderem von der Länge des Abstandes L ab. Je nach Garnnummer und Fasermaterial, das gesponnen wird, ist eine andere Länge des Spinnendreiecks optimal. Erfindungsgemäß wird daher vorgeschlagen, dass der Abstand anders als im Stand der Technik nicht durch eine aufwändige Einstellung beispielsweise der Position des Streckwerks zum Ringmittelpunkt eingestellt wird und zwangsläufig einen Kompromiss darstellt, sondern dass dieser Abstand L mit wenig Aufwand veränderbar ist. Dabei ist der Ablösepunkt die Stelle, an welcher der Faserverband von dem Transportband abhebt.

In Figur 2 ist eine Variante, die nicht Teil der vorliegenden Erfindung ist, dargestellt. Hierbei wird das Saugrohr 6, welches im Anschluss an das Ausgangswalzenpaar 3 des Streckwerks 1 angeordnet ist und die Lagerfläche für das Transportband 7 und den darauf angesaugten Faserverband 8 bildet, ausgetauscht. Das Saugrohr 6.1, welches mit durchgezogener Linie dargestellt ist, bildet auf Grund eines kleinen Radius R1 nur einen geringen Abstand L1 zwischen Klemmlinie K und Ablösepunkt A1. Durch einen Austausch des Saugrohres 6.1 mit einem anderen Saugrohr 6.2 ist dieser Abstand L1 deutlich auf Abstand L2 zu vergrößern. Das Saugrohr 6.2 weist hier einen großen Radius R2 auf, an welchem der Faserverband 8 anliegt. Der Ablösepunkt A2 ist hierdurch deutlich weiter von der Klemmlinie K entfernt und führt den Faserverband 8 dementsprechend länger. Für diese Ausführungsform der Erfindung kann wie schrieben das komplette Saugrohr 6 ausgewechselt werden. Es ist aber selbstverständlich auch möglich, dass über einem zentralen Saugrohr eine entsprechende Hülse gesteckt ist, welche das Transportband 7 führt und einem entsprechend geformten Radius aufweist. Durch einen Austausch lediglich dieser Hülse und nicht des gesamten Saugrohres 6 ist somit auf einfache Weise eine Anpassung des Abstandes L zu erzielen. Je größer die anhaftende Länge des Faserverbands 8 an dem Transportband 7 ist, desto mehr wird der Faserverband im Spinndreieck abgestützt und kann Fadenspannungsspitzen ertragen.

In Figur 3 sind zwei weitere Ausführungsbeispiele der vorliegenden Erfindung dargestellt. In dem Saugrohr 6.3 ist ein Einsatz 10 angeordnet. Der Einsatz 10 weist einen relativ kurzen Abstand L3 zwischen Klemmlinie K und Ablösepunkt A3 auf. Ist für eine bestimmte Garnnummer oder ein bestimmtes Fasermaterial ein größerer Abstand A erforderlich, so kann der Einsatz 10 ausgewechselt werden mit einem gestrichelt dargestellten Einsatz 10.1. Durch den Einsatz 10.1 wird der Abstand A4 erzielt, welcher größer als der Abstand A3 ist. Das Saugrohr 6.3 muss hierfür nicht ausgetauscht werden. Es ist ausreichend, wenn der Einsatz 10 mit dem Einsatz 10.1 gewechselt wird. Der Einsatz 10 bzw. 10.1 kann entweder nur der einzelnen Spinnstelle zugeordnet sein und eine entsprechende Breite aufweisen, dass das Transportband 7 über diesen einen Einsatz 10 bzw. 10.1 geführt ist. Der Einsatz 10 bzw. 10.1 kann aber auch derart ausgeführt sein, dass er über mehrere Spinnstellen reicht. Hierfür kann er beispielsweise in eine Führungsnut des Saugrohres 6.3 eingeschoben oder eingeklippst werden und über die komplette Länge oder auch einen Teil der Länge des Saugrohres 6.3 reichen und damit gleichzeitig für mehrere Spinnstellen den Abstand A verändern.

Mit der hier dargestellten Variante hat man ein Saugrohr 6.3, das ein beispielsweise aus Kunststoff bestehendes Teil als Einsatz 10 bzw. 10.1 aufnimmt, das eine Kontur aufweist mit der man die Umschlingungslänge des Faserstranges 8 festlegt und mit dessen Radius die Reibungsverhältnisse im Spinndreieck zusätzlich beeinflusst werden können. Dieses zusätzliche Teil hat die Funktion einer Spinnkomponente und je nach Spinnverhältnissen kann man ein Teil mit unterschiedlicher Kontur und Umlenkradius einsetzen. Auf diesem Teil bzw. Einsatz wird das Transportband 7 bewegt. Neben spinntechnologischen Funktionen kann dieses Teil deshalb auch tribologische Aufgaben übernehmen und optional auch als Verschleißteil dienen, wenn es sich, wie dargestellt, auch noch im Klemmpunkt K unterhalb der Oberwalze 5 und des Transportbandes 7 hinaus erstreckt.

In der Figur 4a ist bezüglich des Saugrohres 6.3 ein weiterer Einsatz 10.2 vorgesehen. Der Einsatz 10.2 ist, wie in Figur 4b dargestellt, lediglich einer Klemmwalze 5 bzw. Spinnstelle zugeordnet. Zur besseren Führung des Transportbandes 7 weist der Einsatz 10.2 seitliche Führungswangen 11 auf. Die seitlichen Führungswangen 11 sorgen dafür, dass das Transportband 7 seine Position in axialer Richtung des Saugrohres 6.3 nicht verlässt und somit den Faserverband 8 zuverlässig über das Saugrohr 6.3 und den Einsatz 10.2 transportieren kann. Der Einsatz 10.2 ist in dem Saugrohr 6.3 eingeklemmt und somit leicht zu wechseln.

In Figur 5 ist eine weitere, besonders vorteilhafte Ausführung der vorliegenden Erfindung dargestellt. In das Saugrohr 6.4 ist ein Einsatz 10.3 in einer Nut des Saugrohres 6.4 eingeführt. Der Einsatz 10.3 ist durch die schwalbenschwanzförmige Form der Nut des Saugrohres 6.4 zuverlässig gehalten. Das Transportband 7 verläuft wiederum um das Saugrohr 6.4 und über den Einsatz 10.3. Der Einsatz 10.3 ist schanzenförmig ausgestaltet, so dass das Transportband 7 abrupt den Kontakt mit den Faserverband 8 verliert. Der Abstand L zwischen Klemmlinie K und Ablösepunkt A kann hierdurch sehr kurz gehalten werden. Insbesondere kann die Stelle des Ablösepunktes A sehr exakt definiert werden. Die Höhe der Schanze ist je nach Form des Saugrohres 6.4 zwischen 0,5 und 5 mm. Wichtig ist dabei, dass der Faserverband 8 ausreichend von dem Saugrohr 6.4 abhebt.

Darüber hinaus ist die Verwendung eines derartigen schanzenartigen Einsatzes 10.3 bei bestehenden Spinnmaschinen sehr leicht nachrüstbar, da ein Einsatz an dieser Stelle des Saugrohres grundsätzlich bereits bekannt ist, aber im Wesentlichen der vorgegebenen Kontur des Saugrohres 6.4 entspricht. Der neue Einsatz 10.3 hingegen überragt die Kontur des Saugrohres 6.4 gezielt, so das ein von dem Saugrohr 6.4 unabhängiger und alleine aufgrund der Formgebung des Einsatzes 10.3 verursachter Ablösepunkt P erhalten wird. Dieser Einsatz 10.3 kann wiederum für eine einzelne Spinnstelle vorgesehen sein oder alternativ für mehrere, benachbarte Spinnstellen ausgeführt sein. In letzterem Fall kann die Länge quer zur Bewegungsrichtung des Faserverbandes 8 beispielsweise im Wesentlichen der Länge des Saugrohres 6.4 entsprechen.

Die dargestellten Einsätze 10, 10.1, 10.2 und 10.3 sowie die folgenden Einsätze 10.4 und 10.5 können vorzugsweise aus einem verschleißfesten Material, insbesondere aus Keramik oder verschleißfestem Kunststoff hergestellt sein. Hierdurch wird das Saugrohr 6 vor Verschleiß geschützt. Sobald der Einsatz verschlissen ist, kann dieser leicht und kostengünstig ausgetauscht werden. Das wesentlich teurere Bauteil Saugrohr kann auf diese Weise deutlich länger eingesetzt werden, da es dann nahezu keinem Verschleiß unterliegt.

In Figur 6a ist eine Draufsicht auf einen Einsatz 10.4, welcher ähnlich dem Einsatz 10.3 der Figur 5 ist, dargestellt. Der Einsatz 10.4 weist eine Länge auf, welche in etwa der Breite des Transportbandes 7 entspricht. Seitlich sind Klippse 12 vorgesehen, welche in einer Nut des Saugrohres 6.4 eingeklemmt werden können und damit den Einsatz 10.4 auf dem Saugrohr 6.4 befestigen. Zum Entfernen des Einsatzes 10.4 aus der Nut ist eine Öffnung 13 vorgesehen. Die Öffnung 13 kann beispielsweise verschlossen sein und nur zum Entfernen des Einsatzes 10.4 geöffnet werden. Es ist aber auch möglich, dass die Öffnung 13 stets offen ist und somit für einen Werkzeug zugänglich ist, um den Einsatz 10.4 aus der Nut des Saugrohres 6.4 zu entnehmen.

In Figur 6b ist eine Seitenansicht des Einsatzes 10.4 dargestellt. Aus dieser Darstellung ist der schanzenförmige Querschnitt des Einsatzes 10.4 zu erkennen. Die links dargestellte Seite des Einsatzes 10.4 ist dabei weitgehend bündig mit der Kontur des Saugrohres 6.4, während die rechte Seite des Einsatzes 10.4 über die Kontur des Saugrohres 6.4 hinausragt und somit schanzenförmig das Transportband 7 führt. An der hohen Kante des Einsatzes 10.4 wird sich der Ablösepunkt P für den Faserverband 8 ergeben. Weiterhin sind in Figur 6b die Klippse 12 zu erkennen, welche elastisch ausgeführt sind, um eine Befestigung in der Nut des Saugrohres 6.4 zu ermöglichen.

In Figur 7a ist eine weitere Ausführung eines Einsatzes 10.5 dargestellt. Der Einsatz 10.5 weist eine etwas andere Rampenform auf, welche über die Nut des Saugrohres 6.4 hinaus ragt. Dies ist in der seitlichen Darstellung der Figur 7b zu erkennen. Während der Einsatz 10.5 in seinem unteren Bereich im Wesentlichen dem Einsatz 10.4 der Figur 6B entspricht, ist die obere Kontur flacher geführt und erstreckt sich über die Breite der Nut bzw. Aufnahme für den Einsatz 10.4 und 10.5 in dem Saugrohr 6.4 hinaus. Dieser Überhang des Einsatzes 10.5 sorgt dafür, dass der Ablösepunkt P weiter von der Klemmlinie K entfernt ist und somit ein größerer Abstand L erzeugt wird. Die Höhe h des Überhangs beträgt vorzugsweise je nach Bauweise des Saugrohres zwischen 0,5 und 5 mm.

Wie aus Figur 7a weiterhin erkennbar ist, ist die Oberfläche des Einsatzes 10.4, über die der Faserverbund und das Transportband 7 geführt ist, strukturiert. Durch diese Struktur (14) kann die Reibung des Transportbandes 7 auf dem Einsatz 10.5 reduziert und das Gleiten des Transportbandes 7 auf dem Einsatz 10.5 erleichtert werden. Als Struktur (14) kann beispielsweise, wie hier dargestellt eine Anzahl von kugelförmigen oder andersförmigen Vertiefungen oder auch leichter Erhebungen vorgesehen sein. Die Vertiefung oder Erhebung kann beispielsweise eine Tiefe bzw. Höhe von 0,1 bis 0,5 mm aufweisen.

Die vorliegende Erfindung ist nicht auf die dargestellten Ausführungsbeispiele beschränkt. So ist es nicht erforderlich, dass der Einsatz von der Klemmstelle k bis zum Ablösepunkt A reicht. Es ist durchaus auch möglich, dass er nur im Bereich des Ablösepunktes A angeordnet ist und dort die Ablösung des Faserverbundes 8 von dem Transportband 7 bewirkt. Weitere Abwandlungen sind im Rahmen der Ansprüche jederzeit möglich.

## Patentansprüche

1. Verfahren zum Spinnen eines Fadens auf einer Spinnmaschine mit einer Vielzahl nebeneinander angeordneter Spinnstellen, die jeweils ein Streckwerk (1) mit einem Ausgangswalzenpaar (3) sowie eine dem Streckwerk (1) nachfolgende, einen verstreckten Faserverband (8) verdichtende Verdichtungszone (4) aufweisen, die ein umlaufendes luftdurchlässiges Transportband (7) enthält, das auf einer mit einem Saugschlitz versehenen und an einem Saugrohr (6) angeordneten Gleitfläche geführt wird und das den Faserverband über eine die Verdichtungszone (4) begrenzende Klemmstelle (K) bis zu einem Ablösepunkt (A) transportiert und dass ein Abstand (L) des Ablösepunktes (A) von der Klemmstelle (K) durch das zu verspinnende Fasermaterial und/oder die zu spinnende Garnnummer vorbestimmt wird und dass der Ablösepunkt (A) durch einen an dem Saugrohr (6) angeordneten, schanzenförmig ausgebildeten und austauschbaren Einsatz (10) festgelegt wird, wobei der Einsatz (10) mit einer niedrigeren Seite im Wesentlichen bündig mit dem Saugrohr (6) abschließt, während ein höheres Ende des Einsatzes (10) über die Kontur des Saugrohres (6) hinausragt, das Transportband (7) umlenkt und hierdurch den Ablösepunkt (A) für den Faserverband (8) erzeugen kann und je nach Spinnergebnis, welches erzielt werden soll, einer von mehreren Einsätzen für einen entsprechenden Ablösepunkt (A) gewählt wird.

2. Spinnmaschine mit einer Vielzahl nebeneinander angeordneter Spinnstellen, die jeweils ein Streckwerk (1) mit einem Ausgangswalzenpaar (3) sowie eine dem Streckwerk (1) nachfolgende, einen verstreckten Faserverband (8) verdichtende Verdichtungszone (4) aufweisen, die ein umlaufendes luftdurchlässiges Transportband (7) enthält, das auf einer mit einem Saugschlitz versehenen und an einem Saugrohr (6) angeordneten Gleitfläche geführt ist und das den Faserverband über eine die Verdichtungszone (4) begrenzende Klemmstelle (K) bis zu einem Ablösepunkt (A) transportiert, zur Durchführung des Verfahrens nach dem vorherigen Anspruch, **dadurch gekennzeichnet, dass** die Form der Gleitfläche im Bereich des Ablösepunktes (A) derart gestaltet ist, dass sich ein Abstand (L) des Ablösepunktes (A) von der Klemmstelle (K) ergibt, welcher durch das zu verspinnende Fasermaterial und/oder die zu spinnende Garnnummer vorbestimmt ist, dass die Gleitfläche durch ein System von auswechselbar an dem Saugrohr (6) angeordneten Einsätzen (10) gebildet ist, welche den Ablösepunkt (A) festlegen und dass die Einsätze (10) im Bereich des Ablösepunktes (A) schanzenförmig ausgebildet sind, wobei die Einsätze (10) mit einer niedrigeren Seite im Wesentlichen bündig mit dem Saugrohr (6) abschließen, während ein höheres Ende der Einsätze (10) über die Kontur des Saugrohres (6) hinausragt und somit das Transportband (7) umlenken und hierdurch den Ablösepunkt (A) für den Faserverband (8) erzeugen kann und je nach Spinnergebnis, welches erzielt werden soll, einer von mehreren Einsätzen für einen entsprechenden Ablösepunkt (A) gewählt wird.

3. Spinnmaschine nach dem vorherigen Anspruch, **dadurch gekennzeichnet, dass** der Einsatz (10) an dem Saugrohr (6) pro Spinnstelle oder entlang mehrerer benachbarter Spinnstellen angeordnet ist.

4. Spinnmaschine nach Anspruch 2 oder 3, **dadurch gekennzeichnet, dass** das Saugrohr (6) und/oder der Einsatz (10) im Bereich zwischen Klemmlinie (K) und Ablösepunkt (A) eine durch die zu spinnende Garnnummer und/oder das zu verspinnende Fasermaterial vorbestimmte Krümmung aufweist.

5. Spinnmaschine nach einem der Ansprüche 2 bis 4, **dadurch gekennzeichnet, dass** der Einsatz (10) eine Länge quer zur Fasertransportrichtung aufweist, welche mindestens der Breite des Transportbandes (7) entspricht.

6. Spinnmaschine nach einem der Ansprüche 2 bis 5, **dadurch gekennzeichnet, dass** der Einsatz (10) eine Länge quer zur Fasertransportrichtung aufweist, welche dem Abstand mehrerer Spinnstellen entspricht.

7. Einsatz zur Anordnung an einem Saugrohr (6) einer Spinnstelle einer Spinnmaschine und einsetzbar für die Durchführung eines Verfahrens gemäß Anspruch 1, wobei der Einsatz (10) zur Führung eines luftdurchlässigen Transportbandes (7) in einer Verdichtungszone (4) vorgesehen ist, das einen Faserverband (8) transportiert, **dadurch gekennzeichnet, dass** der Einsatz (10) schanzenförmig ausgebildet ist, mit einer niedrigeren Seite des schanzenförmigen Einsatzes (10), um im Wesentlichen bündig mit dem Saugrohr (6) abschließen zu können, während ein höheres Ende des Einsatzes (10) über die Kontur des Saugrohres (6) hinausragt, das Transportband (7) umlenkt und hierdurch einen Ablösepunkt (A) für den Faserverband (8) erzeugen kann und dass der Einsatz (10) eine Klemmeinrichtung zum Auswechseln an dem Saugrohr (6) aufweist.

8. Einsatz nach dem vorherigen Anspruch, **dadurch gekennzeichnet, dass** der Einsatz (10) ein Armierungseinsatz aus verschleißfestem Material, insbesondere Keramik oder verschleißfester Kunststoff ist.

9. Einsatz nach einem der Ansprüche 7 oder 8, **dadurch gekennzeichnet, dass** der Einsatz (10) Führungswangen (11) zur Führung des Transportbandes (7) aufweist.

10. Einsatz nach einem der Ansprüche 7 bis 9, **dadurch gekennzeichnet, dass** die Oberfläche des Einsatzes (10), welche zum Kontaktieren mit dem Transportband (7) vorgesehen ist, eine Struktur (14) aufweist.

## Claims

1. Method for spinning a thread on a spinning machine having a multiplicity of spinning stations arranged next to one another, each of which has a drafting system (1), with a pair of output rollers (3) and a compacting zone (4) downstream the drafting system (1), which compacts a stretched fibre assembly (8) and which has a circulating air-permeable conveyor belt (7), which is guided on a sliding surface provided with a suction slot and arranged on a suction tube (6) and which transports the fibre assembly via a clamping point (K) delimiting the compacting zone (4) to a release point (A), and in that a distance (L) between the release point (A) and the clamping point (K) is predetermined by the fibre material to be spun and/or the yarn count to be spun, and in that the release point (A) is defined by a replaceable, rampart shaped insert (10), which is arranged on the suction tube (6), wherein the insert (10) ends with a lower side substantially flush with the suction tube (6), while a higher end of the insert (10) projects beyond the contour of the suction tube (6), deflects the conveyor belt (7) and can thereby create the release point (A) for the fiber assembly (8), and one of a plurality of inserts is selected for a corresponding release point (A) depending on the spinning result to be achieved.

2. A spinning machine comprising a plurality of adjacently disposed spinning stations, each comprising a drafting system (1) with a pair of output rollers (3) and a compacting zone (4) downstream of the drafting system (1) compacting a stretched fiber assembly (8), said compacting zone (4) comprising a circulating air-permeable conveyor belt (7), that is guided on a sliding surface having a suction slot and being disposed on the suction tube (6) and that is transporting the fiber assembly (8) across a clamping point (K) delimiting the compacting zone (4) to a release point (A), in order to perform the method according to the previous claim **characterized in that** the shape of the sliding surface in the region of the release point (A) is designed such that a distance (L) of the release point (A) from the clamping point (K) is created, that is predetermined by the fiber material to be spun and/or the yarn number to be spun and **in that** the sliding surface is formed by a system of inserts (10), which are exchangeably arranged on the suction tube (6) and which defines the release point (A), and **in that** the inserts (10) in the region of the release point (A) are of rampart shaped design, wherein the inserts (10) end with a lower side substantially flush with the suction tube (6), while a higher end of the inserts (10) projects beyond the contour of the suction tube (6) and can thus deflect the conveyor belt (7) and thereby create the release point (A) for the fibre assembly (8) and, depending on the spinning result, which is to be achieved, one of a plurality of inserts is selected for a corresponding release point (A).

3. The spinning machine according to the preceding claim, **characterized in that** the insert (10) is disposed on the suction tube (6) for each spinning station or along a plurality of adjacent spinning stations.

4. The spinning machine according to the claims 2 or 3, **characterized in that** the suction tube (6) and/or the insert (10) comprises a curvature in the region between the clamping line (K) and the release point (A), said curvature being predetermined by the fiber material and/or the yarn number to be spun.

5. The spinning machine according to claims 2 to 4, **characterized in that** the insert (10) comprises a length transverse to the fiber transport direction corresponding at least to the width of the conveyor belt (7).

6. The spinning machine according to claims 2 to 5, **characterized in that** the insert (10) comprises a length transverse to the fiber transport direction corresponding to the width of a plurality of spinning stations.

7. An insert for arranging on a suction tube (6) of a spinning station of a spinning machine, insertable in order to perform the method according to claim 1, wherein the insert (10), for guiding an air-permeable conveyor belt (7), which transports a fibre assembly (8), is provided in a compacting zone (4), **characterized in that** the insert (10) is of rampart shaped design, with a lower side of the rampart shaped insert (10), in order to be able to end substantially flush with the suction tube (6), while a higher end of the insert (10) projects beyond the contour of the suction tube (6), deflects the conveyor belt (7) and thereby creating a release point (A) for the fibre assembly (8), and **in that** the insert (10) has a clamping device at the suction tube (6) for changing the insert (10).

8. The insert according to the preceding claim, **characterized in that** the insert (10) is a reinforcing insert made of wear-resistant material, particularly ceramic or wear-resistant plastic.

9. The insert according to claims 7 or 8, **characterized in that** the insert (10) comprises guide walls (11) for guiding the conveyor belt (7).

10. The insert according to claims 7 to 9, **characterized in that** the surface of the insert (10) provided for making contact with the conveyor belt (7) comprises a structure (14).

## Revendications

1. Procédé pour filer un fil sur une machine à filer comportant une multitude de postes de filage disposés les uns à côté des autres, qui comportent respectivement un dispositif d'étirage (1) avec une paire de cylindres délivreurs (3) ainsi qu'une zone de compactage (4) suivant le dispositif d'étirage (1) et compactant un ensemble de fibres (8) étiré, laquelle contient une bande de transport (7) circulante perméable à l'air, qui est guidée sur une surface de glissement munie d'une fente d'aspiration et disposée sur un tuyau d'aspiration (6) et qui transporte l'ensemble de fibres via un point de pincement (K) délimitant la zone de compactage (4) jusqu'à un point de détachement (A), et une distance (L) entre le point de détachement (A) et le point de pincement (K) est prédéterminée par la matière fibreuse à filer et/ou le titre du fil à filer et le point de détachement (A) est déterminé par un insert (10) remplaçable qui est disposé sur le tuyau d'aspiration (6) et qui se présente sous la forme d'un tremplin, sachant que l'insert (10) affleure sensiblement par rapport au tuyau d'aspiration (6) par un côté plus bas, tandis qu'une extrémité plus haute de l'insert (10) dépasse sur le contour du tuyau d'aspiration (6), dévie la bande de transport (7) et peut ainsi créer le point de détachement (A) pour l'ensemble de fibres (8) et, selon le résultat du filage devant être obtenu, un insert parmi plusieurs autres est choisi pour un point de détachement (A) correspondant.

2. Machine à filer comportant une multitude de postes de filage disposés les uns à côté des autres, qui comportent respectivement un dispositif d'étirage (1) avec une paire de cylindres délivreurs (3) ainsi qu'une zone de compactage (4) suivant le dispositif d'étirage (1) et compactant un ensemble de fibres (8) étiré, laquelle contient une bande de transport (7) circulante perméable à l'air, qui est guidée sur une surface de glissement munie d'une fente d'aspiration et disposée sur un tuyau d'aspiration (6) et qui transporte l'ensemble de fibres via un point de pincement (K) délimitant la zone de compactage (4) jusqu'à un point de détachement (A) pour réaliser le procédé selon la revendication précédente, **caractérisée en ce que** la forme de la surface de glissement dans la zone du point de détachement (A) est telle qu'une distance (L) entre le point de détachement (A) et le point de pincement (K) soit générée, qui est prédéterminée par la matière fibreuse à filer et/ou le titre du fil à filer, **en ce que** la surface de glissement est formée par un système d'inserts (10) disposés de manière remplaçable sur le tuyau d'aspiration (6), qui définissent le point de détachement (A), et **en ce que** les inserts (10) se présentent sous la forme de tremplin dans la zone du point de détachement (A), sachant que les inserts (10) affleurent sensiblement par rapport au tuyau d'aspiration (6) par un côté plus bas, tandis qu'une extrémité plus haute des inserts (10) dépasse sur le contour du tuyau d'aspiration (6) et peut ainsi dévier la bande de transport (7) et, de ce fait, créer le point de détachement (A) pour l'ensemble de fibres (8) et, selon le résultat du filage devant être obtenu, un insert parmi plusieurs autres est choisi pour un point de détachement (A) correspondant.

3. Machine à filer selon la revendication précédente, **caractérisée en ce que** l'insert (10) est disposé sur le tuyau d'aspiration (6) par poste de filage ou le long de plusieurs postes de filage adjacents.

4. Machine à filer selon la revendication 2 ou 3, **caractérisée en ce que** le tuyau de d'aspiration (6) et/ou l'insert (10) présente(nt) dans la zone entre la ligne de pincement (K) et le point de détachement (A) une courbure prédéterminée par le titre du fil à filer et/ou la matière fibreuse à filer.

5. Machine à filer selon l'une des revendications 2 à 4, **caractérisée en ce que** l'insert (10) présente une longueur transversale au sens de transport des fibres qui correspond au moins à la largeur de la bande de transport (7).

6. Machine à filer selon l'une des revendications 2 à 5, **caractérisée en ce que** l'insert (10) présente une longueur transversale au sens de transport des fibres qui correspond à la distance entre plusieurs postes de filage.

7. Insert destiné à être disposé sur un tuyau d'aspiration (6) d'un poste de filage d'une machine à filer et utilisable pour l'exécution d'un procédé selon la revendication 1, sachant que l'insert (10) est prévu pour guider une bande de transport (7) perméable à l'air dans une zone de compactage (4) qui transporte un ensemble de fibres (8), **caractérisé en ce que** l'insert (10) se présente sous la forme de tremplin, avec un côté plus bas de l'insert (10) en forme de tremplin pour pouvoir affleurer essentiellement par rapport au tuyau d'aspiration (6), tandis qu'une extrémité plus haute de l'insert (10) dépasse sur le contour du tuyau d'aspiration (6), dévie la bande de transport (7) et peut ainsi créer un point de détachement (A) pour l'ensemble de fibres (8) et **en ce que** l'insert (10) présente un dispositif de pincement pour le remplacement sur le tuyau d'aspiration (6).

8. Insert selon la revendication précédente, **caractérisé en ce que** l'insert (10) est un insert de renfort en matière résistante à l'usure, en particulier céramique ou en matière plastique résistante à l'usure.

9. Insert selon l'une des revendications 7 ou 8, **caractérisé en ce que** l'insert (10) comporte des joues de guidage (11) pour le guidage de la bande de transport (7).

10. Insert selon l'une des revendications 7 à 9, **caractérisé en ce que** la surface de l'insert (10) qui est prévue pour entrer en contact avec la bande de transport (7) présente une structure (14).
